# EUROPÄISCHE PATENTSCHRIFT

(11) **EP 3 478 124 B1**
(45) Veröffentlichungstag und Bekanntmachung des Hinweises auf die Patenterteilung: **05.08.2020**
(21) Anmeldenummer: 17734063.5
(22) Anmeldetag: 29.06.2017
(51) Int. Cl.: A47B 88/493

(54) **VERFAHREN ZUR MONTAGE EINES SCHUBELEMENTES UND BAUSATZ ZUR VERSCHIEBBAREN LAGERUNG EINES SCHUBELEMENTES, MÖBEL UND HAUSHALTSGERÄT**
METHOD FOR INSTALLING A DRAWER ELEMENT AND CONSTRUCTION KIT FOR THE DISPLACEABLE MOUNTING OF A DRAWER ELEMENT, A PIECE OF FURNITURE AND A DOMESTIC APPLIANCE
PROCÉDÉ DE MONTAGE D'UN ÉLÉMENT DE POUSSÉE ET ENSEMBLE D'ÉLÉMENTS POUR ASSURER LE MONTAGE COULISSANT D'UN ÉLÉMENT DE POUSSÉE, MEUBLE ET APPAREIL MÉNAGER

(30) Priorität: 29.06.2016 DE 102016111857
(43) Veröffentlichungstag der Anmeldung: 08.05.2019
(73) Patentinhaber: Paul Hettich GmbH & Co. KG, 32278 Kirchlengern (DE)
(72) Erfinder: KLOTH, Thorsten, 32120 Hiddenhausen (DE); RATSCH, Ulrich, 32107 Bad Salzuflen (DE); LEHMKUHL, Michael, 49124 Georgsmarienhütte (DE); ARNST, Eduard, 32657 Lemgo (DE); JÄHRLING, Peter, 32257 Bünde (DE); BASTKOWSKI, Sebastian, 32052 Herford (DE)
(74) Vertreter: Dantz, Jan Henning
(86) Internationale Anmeldenummer: PCT/EP2017/066076
(87) Internationale Veröffentlichungsnummer: WO 2018/002191

(56) Entgegenhaltungen:
- CN-A- 106 016 938
- DE-A1-102013 113 672
- US-A- 3 722 964

## Beschreibung

Die vorliegende Erfindung betrifft ein Verfahren zur Montage eines Schubelementes sowie einen Bausatz zur verschiebbaren Lagerung eines Schubelementes mit einer ersten und einer zweiten Auszugsführung, die an gegenüberliegenden Seitenwänden montierbar sind, und eine vormontierte Einrichtung zur Synchronisierung der Bewegung der verfahrbaren Schienen der beiden Auszugsführungen mit einem Seilzug. Bei den Seitenwänden handelt es sich bevorzugt um die Seitenwände von Möbelkorpen oder Haushaltsgeräten.

Die DE 10 2013 113 672 A1 offenbart ein Auszugssystem, bei dem zwei Auszugsführungen an gegenüberliegenden Seitenwänden eines Möbels montierbar sind, wobei die verfahrbaren Schienen der Auszugsführungen über eine Einrichtung zur Synchronisierung miteinander gekoppelt sind. Die Einrichtung zur Synchronisierung umfasst dabei Umlenkrollen an einer Mittelschiene der Auszugsführung sowie Halter, um einen Seilzug an der stationären Führungsschiene und der verfahrbaren Laufschiene zu fixieren. Diese Einrichtung zur Synchronisierung hat sich an sich bewährt, allerdings ist die Montage relativ aufwändig, da ein Halter mit Umlenkrollen im hinteren Bereich der Mittelschiene mittels Schrauben montiert wird. Zudem muss zum Spannen des Seilzuges ein Verriegelungselement an einer Spanneinrichtung montiert werden, das in Nuten an einer Spannhülse eines Gehäuses eingeschoben wird. Hier besteht das Problem, dass ein Einschieben des Verriegelungselementes nur möglich ist, wenn die Nuten fluchten, was gerade bei schlechten Lichtverhältnissen schwierig ist. Zudem kann das Verriegelungselement von der Spanneinrichtung entfernt werden und verloren gehen. Die Montage des Seilzuges mit den einzelnen Seilzugabschnitten ist ebenfalls vergleichsweise aufwändig, da jeder Seilzugabschnitt gesondert montiert wird.

Es ist daher Aufgabe der vorliegenden Erfindung, ein Verfahren zur Montage eines Schubelementes und einen Bausatz zur verschiebbaren Lagerung eines Schubelementes zu schaffen, die auf einfache Weise eine Montage ermöglichen und einen effizienten Transport ermöglichen.

Diese Aufgabe wird mit einem Verfahren mit den Merkmalen des Anspruches 1 sowie einem Bausatz mit den Merkmalen des Anspruches 6 gelöst.

Bei dem erfindungsgemäßen Verfahren werden zunächst die beiden Auszugsführungen an gegenüberliegenden Seiten festgelegt und anschließend eine Einrichtung zur Synchronisierung der Bewegung der verfahrbaren Schienen der beiden Auszugsführungen montiert. Dabei wird an jeder Auszugsführung ein Halter mit mindestens einem Umlenkelement aufgesteckt oder aufgerastet und ein Seilzug um eine an der Auszugsführung bereits vormontierte Umlenkrolle gelegt. Dann wird zudem zumindest eine Schiene jeder Auszugsführung über eine Verbindungseinrichtung mit dem Seilzug gekoppelt und die Spannung des Seilzuges über eine Einrichtung zur Einstellung der Seilspannung justiert. Die Montage kann somit mit wenigen Schritten erfolgen, insbesondere werkzeugfrei, da die Halter mit dem mindestens einen Umlenkelement aufgesteckt oder aufgerastet werden. Zudem kann auch der Seilzug als vormontierte Einheit um die Umlenkrolle gelegt und an der Schiene über eine Verbindungseinrichtung aufgesteckt oder aufgerastet werden. Dadurch lässt sich innerhalb kurzer Zeit ein Auszugssystem mit zwei Auszugsführungen montieren, um dann ein Schubelement an den Auszugsführungen fixieren zu können.

Zur Einstellung der Spannung des Seilzuges ist vorzugsweise an mindestens einem Umlenkelement ein Schieber vorgesehen, der von einer Montageposition in die fixierte Position bewegt wird. Mit dem Schieber können dabei vorzugsweise zwei mit mehreren Aufnahmen versehene Spannhülsen in unterschiedliche Positionen relativ zu einem Gehäuse des Halters fixiert werden. Dadurch reduziert sich die Anzahl der Bauteile, indem mit dem Schieber gleichzeitig zwei Spannhülsen an dem Gehäuse fixiert werden können. Für eine leichte Montage können dabei an dem Schieber und/oder den Aufnahmen an der Spannhülse Einführschrägen vorgesehen sein, die eine Führung des Schiebers in die Aufnahmen erleichtern.

Die Verbindungseinrichtung wird vorzugsweise so montiert, dass ein an der stationären Führungsschiene und an der verfahrbaren Laufschiene fixierter Halter vorgesehen ist, in den jeweils ein mit zwei Abschnitten des Seilzuges verbundenes Koppelelement einfügbar ist, insbesondere durch Verrasten oder Anklemmen. Über das Koppelelement können dann gleichzeitig zwei Enden eines Seilzuges an einer Schiene montiert werden.

Bei dem erfindungsgemäßen Bausatz erfolgt die Montage der Einrichtung zur Synchronisierung der Bewegung der verfahrbaren Schienen werkzeugfrei an den beiden Auszugsführungen. Die zwei Halter mit den Umlenkelementen werden erfindungsgemäß an einem rückwärtigen Bereich der Mittelschiene aufgerasteckt oder aufgerastet. Zudem kann ein Einstellen der Seilspannung über federnd gelagerte Spannhülsen vorzugsweise in einem der beiden Halter erfolgen. Die Spannhülsen werden dann in der eingestellten Position mit einem Schieber gesichert, der in eine Aufnahme einer Spannhülse einsteckbar ist, um diese an einem Gehäuse des Halters in der gewünschten Position zu fixieren, wobei über den Schieber gleichzeitig zwei Spannhülsen fixiert werden können. Der Bausatz kann somit aus drei Einheiten bestehen, nämlich den beiden Auszugsführungen und der Einrichtung zur Synchronisierung der Bewegung der verfahrbaren Schienen, wobei die Einrichtung werkzeugfrei durch nur wenige Montageschritte montiert werden kann. Die Einrichtung zur Synchronisierung kann dabei einen Schieber unverlierbar an dem Halter sichern, der nur zwischen einer Montageposition mit verschiebbarer Spannhülse und einer fixierten Position mit festgelegter Spannhülse bewegbar ist. Zudem kann an der Spannhülse ein Anschlag ausgebildet sein, um die Spannhülse unverlierbar an dem Halter mit dem Umlenkelement zu fixieren.

Die Erfindung wird nachfolgend anhand eines Ausführungsbeispiels mit Bezug auf die beigefügten Zeichnungen näher erläutert. Es zeigen:
- Figur 1A: eine Ansicht eines Ausführungsbeispiels eines Bausatzes zur verschiebbaren Lagerung eines Schubelementes vor der Montage;
- Figur 1B: eine Ansicht des Bausatzes der Figur 1A nach der Montage;
- Figur 1C: eine Ansicht des Bausatzes der Figur 1A in einer Transportanordnung;
- Figuren 2A und 2B: zwei Ansichten bei der Montage eines Halters des Bausatzes der Figur 1;
- Figuren 3A und 3B: zwei Ansichten bei der Montage eines Kopplungselementes des Bausatzes der Figur 1;
- Figuren 4A und 4B: zwei Detailansichten des Kopplungselementes der Figur 3;
- Figur 5: eine Detailansicht einer Umlenkrolle des Bausatzes der Figur 1 in der montierten Position;
- Figur 6: eine Seitenansicht der Umlenkrolle der Figur 5;
- Figuren 7A und 7B: zwei Ansichten einer Einrichtung zur Einstellung der Seilspannung in der Montageposition;
- Figuren 8A und 8B: zwei Ansichten der Einrichtung zur Einstellung der Seilspannung in der fixierten Position;
- Figuren 9A und 9B: zwei Ansichten der Einrichtung zur Einstellung der Seilspannung mit der Spannhülse;
- Figur 10: eine perspektivische Ansicht der Einrichtung zur Einstellung der Seilspannung ohne Halter;
- Figuren 11A bis 11D: mehrere Detailansichten der Einrichtung zur Einstellung der Seilspannung;
- Figur 12: eine perspektivische Ansicht der Einrichtung zur Einstellung der Seilspannung in der montierten Position;
- Figuren 13A und 13B: jeweils eine perspektivische Schnittdarstellung der Einrichtung zur Einstellung der Seilspannung mit und ohne Gehäuse;
- Figur 14: eine perspektivische Ansicht eines modifizierten Halters für einen Bausatz der Figur 1;
- Figuren 15A und 15B: zwei Ansichten bei der Montage des Halters der Figur 14; und
- Figuren 16A und 16B: zwei Ansichten der Auszugsführungen mit beispielhaften Positioniermöglichkeiten für den Halter.

Ein Bausatz zur verschiebbaren Lagerung eines Schubelementes umfasst eine erste Auszugsführung 1, die an einer ersten Seitenwand eines Möbelkorpus oder eines Haushaltsgerätes montierbar ist, und eine zweite Auszugsführung 1, die an einer gegenüberliegenden Seitenwand montierbar ist. Dabei ist jede Auszugsführung 1 über Montagewinkel 10 an der Seitenwand festlegbar. Um eine Bewegung der Auszugsführungen zu synchronisieren, ist eine Einrichtung 2 vorgesehen, die die beiden Auszugsführungen 1 miteinander verbindet. Die Einrichtung 2 zur Synchronisierung der Bewegung der verfahrbaren Schienen umfasst zwei Halter 3 mit jeweils mindestens einem, vorzugsweise zwei Umlenkelementen, insbesondere zwei Umlenkrollen 2, einen Seilzug 4, der aus einem oder mehreren Seilzugabschnitten hergestellt sein kann, und Kopplungselementen 5, um den Seilzug 4 an den Auszugsführungen 1 anzukoppeln. Zwischen den beiden Haltern 3 sind ferner noch zwei hülsenförmige Umhüllungen 6 angeordnet, die Teil einer Einrichtung zum Spannen des Seilzuges 4 sind.

Der in Figur 1A gezeigte Bausatz besteht somit im Wesentlichen aus drei Einheiten, nämlich den beiden Auszugsführungen 1 und der Einrichtung 2 zur Synchronisierung der Bewegung der verfahrbaren Schienen. Die Einrichtung 2 ist in Figur 2B in der montierten Position gezeigt, wobei die Montage werkzeugfrei erfolgt.

In Figur 1B ist gezeigt, dass die beiden Halter 3 an einem rückwärtigen Bereich einer Mittelschiene 8 jeder Auszugsführung 1 fixiert sind. Jede Auszugsführung 1 weist dabei eine stationäre Führungsschiene 7 auf, die an den Montagewinkeln 10 fixiert ist, eine Mittelschiene 8 sowie eine Laufschiene 9, an der ein Schubelement, wie ein Schubkasten, fixiert werden kann. An der Mittelschiene 8 ist ferner im vorderen Bereich eine Umlenkrolle 11 drehbar gelagert, um die der Seilzug 4 geführt ist. Der Seilzug 4 ist dabei über ein Kopplungselement 5 mit der stationären Führungsschiene 7 und einem weiteren Kopplungselement 5 mit der Laufschiene 9 gekoppelt. Der Seilzug 4 ist umlaufend ausgebildet und wird von dem Kopplungselement 5 von der Laufschiene 9 einer Auszugsführung 1 über die beiden Halter 3 zu einem Kopplungselement 5 an der Führungsschiene 7 der anderen Auszugsführung 1 geführt, um von dort über die Umlenkrolle 11 wieder zu einem Kopplungselement 5 an der Laufschiene geführt zu werden.

In Figur 1C ist gezeigt, dass der Bausatz zum Transport sehr platzsparend angeordnet werden kann und dadurch ein sehr kostengünstiger Transport realisierbar ist. Diese Anordnung ist bei dem Auszugssystem der DE 10 2013 113 672 A1 nicht möglich, da die Einrichtung zur Synchronisation schon vor dem Transport werkseitig mit der Auszugsführung verbunden wird.

In den Figuren 2A und 2B ist die Montage eines Halters 3 gezeigt, der an der Mittelschiene 8 montiert wird. Hierfür wird ein Anlagesteg 30 eines Gehäuses mit zwei hervorstehenden Haken 31 und 32 an Öffnungen 33 und 34 der Mittelschiene 8 positioniert, wobei zunächst der hintere Haken 32 in die Öffnung 34 und dann der vordere Haken 31 in die Öffnung 33 eingefügt wird. Die Haken 31 sind dabei als Rasthaken ausgebildet und ermöglichen somit ein Einschwenken und Verrasten des Halters 3 an der Mittelschiene 8 ohne Werkzeuge.

In den Figuren 2A und 2B ist ferner ein Mitnehmer 12 gezeigt, an dem ein Kopplungselement 5 montiert werden kann. Der Mitnehmer 12 weist einen an der Laufschiene 9 oder einer Führungsschiene 7 montieren Abschnitt auf, von dem zwei Haltestege 13 und zwei Aufnahmestege 14 hervorstehen.

Der Mitnehmer 12 ist in den Figuren 3A und 3B vergrößert dargestellt. Bei der Montage des zylinderförmigen Kopplungselementes 5 wird dieses zwischen die zwei Aufnahmestege 14 eingefügt, so dass das Kopplungselement 5 in axiale Richtung unverschieblich zwischen den beiden Aufnahmestegen 14 gehalten ist. Die Aufnahmestege 14 umgreifen dabei jeweils einen zylindrischen Montageabschnitt 52, mittels dem der Seilzug 4 an dem Kopplungselement 5 fixiert ist. Die zylindrischen Montageabschnitte 52 sind in Längsrichtung des Seilzuges 4 zwischen den beiden Haltestegen 13 angeordnet und somit ebenfalls gegen eine Bewegung in Längsrichtung des Seilzuges 4 gesichert. Das Kopplungselement 5 kann von oben auf die Aufnahmestege 14 aufgesteckt werden, da die Aufnahmestege 14 und Haltestege 13 zusammen mit dem Mitnehmer 12 eine U-förmige Aufnahme ausbilden. In der aufgesteckten Position umgreifen die Aufnahmestege 14 die zylindrischen Montageabschnitte 52, wie dies in Figur 3B gezeigt ist.

In den Figuren 4A und 4B ist ein Kopplungselement 5 im Detail gezeigt, das eine zylindrische Hülse 50 aufweist, die mehrere beidseitig ausgebildete Rastelemente 51 aufweist. In die zylindrische Hülse 50 wird an beiden Seiten jeweils ein zylindrischer Montageabschnitt 52, der am Seilzug 40 befestigt ist, eingesteckt, an dem eine Nut 53 ausgebildet ist. Die zwei Montageabschnitte 52 verrasten mit der Nut 53 am jeweiligen Rastelement 51 der Hülse 50 so, dass zwei Abschnitte des Seilzuges 4 miteinander verbunden sind.

In Figur 5 ist der Bereich einer Umlenkrolle 11 gezeigt, die benachbart zu einem Mitnehmer 12 an der Führungsschiene 7 angeordnet ist. Die Umlenkrolle 11 ist dabei drehbar an der Mittelschiene 8 gelagert und lenkt den Seilzug 4 um etwa 180° um.

In Figur 6 ist die Umlenkrolle 11 im Detail dargestellt. Die Umlenkrolle 11 umfasst eine U-förmige Aufnahme 15 für den Seilzug 4, wobei eine Seitenwand 16 zur Mittelschiene 8 hin höher ausgebildet ist als eine gegenüberliegende Seitenwand 17. Die Umlenkrolle 11 weist ferner einen Lagerabschnitt 18 auf, der in die Mittelschiene 8 eingesteckt ist.

In den Figuren 7A und 7B ist der Halter 3 gezeigt, an dem eine Einrichtung zum Spannen des Seilzuges 4 vorgesehen ist. Der Halter 3 umfasst ein Gehäuse, an dem integral der Anlagesteg 30 mit den beiden Haken 31 und 32 ausgebildet ist. Ferner ist an dem Halter 3 ein Schieber 20 vorgesehen, der zwischen zwei Positionen hin- und her bewegbar ist. Das Gehäuse weist ferner zwei Hülsen 35 und 36 auf, in denen jeweils eine Spannhülse 40 angeordnet ist, durch die der Seilzug 4 durchgeführt wird. In Figur 7B ist dabei ein Schnitt durch das Gehäuse des Halters 3 dargestellt, und es ist erkennbar, dass der Schieber 20 in einer Montageposition angeordnet ist, in der ein Schwert 21 des Schiebers 20 beabstandet von den Spannhülsen 40 angeordnet ist. Der Schieber 20 umfasst an gegenüberliegenden Seiten Arme 22 mit Rastaussparungen 23, wobei jeder Arm 22 einen nach innen hervorstehenden Anschlag 24 aufweist, der dafür sorgt, dass der Schieber 20 unverlierbar an dem Halter 3 festgelegt ist.

Um den Schieber 20 von der Montageposition mit beweglicher Spannhülse 40 in eine fixierte Position zu bewegen, wird dieser in den Halter 3 eingeschoben, wie dies in den Figuren 8A und 8B gezeigt ist. Durch das Einschieben werden zunächst die beiden Arme 22 aus der ersten Rastposition entriegelt und dann so weit in den Halter 3 eingeschoben, dass eine zweite Rastaussparung 23 an dem Arm 22 in Eingriff mit einem Rastvorsprung 38 an dem Halter 3 gelangt. Dabei wird auch das Schwert 21 an dem Schieber 20 zwischen die Hülsen 35 und 36 eingefügt, wobei über das Schwert 21 jeweils eine Spannhülse 40 in den Hülsen 35 und 36 fixiert wird.

In den Figuren 9A und 9B ist eine Spannhülse 40 gezeigt, wie sie in den Hülsen 35 und 36 des Halters 3 angeordnet ist. Die Spannhülse 40 umfasst einen inneren Hohlraum, in dem der Seilzug 4 durchgeführt ist, und in ein Endstück 60 der Umhüllung 6 eingeführt wird. An der Außenseite der Spannhülse 40 sind mehrere nutförmige Aufnahmen 41 ausgebildet, die über Rippen 42 voneinander getrennt sind. Die Aufnahmen 41 sind zumindest im Bereich des Schwertes 21 vorgesehen, können aber auch noch an anderen Umfangsstellen vorgesehen sein. Die Spannhülse 40 wird über eine Feder 61 weg von dem Halter 3 vorgespannt, wobei der maximale Spannweg durch einen Anschlag 44 vorgegeben ist, der an einem Arm 43 der Spannhülse 40 hervorsteht. Der Anschlag 44 liegt an der Hülse 35 an, wie dies in Figur 9 B gezeigt ist, so dass die Spannhülse 40 aus dieser Position zwar weiter in den Halter 3 eingeschoben werden kann, aber nicht mehr weiter herausziehbar ist.

Über die Position der Spannhülse 40 kann die Spannung des Seilzuges 4 eingestellt werden. Der Seilzug 4 ist durch die Umhüllung 6 geführt, wobei bei einer Bewegung einer der beiden Spannhülsen 40, zwischen denen die Umhüllung 6 angeordnet ist, die Wegstrecke für den Seilzug 4 in der Umhüllung 6 konstant bleibt, da diese bei einer Verkürzung der Wegstrecke einfach etwas stärker durchhängt. Der Seilzug 4 wird gespannt, wenn die Spannhülse 40 aus dem Halter 3 heraus bewegt wird, und entspannt, wenn die Spannhülse 40 in den Halter 3 gegen die Kraft der Feder 61 eingeschoben wird. Durch die Feder 61 lässt sich die Spannung des Seilzuges 4 einstellen, und es können Montagetoleranzen ausgeglichen werden.

In Figur 10 sind der Schieber 20 und die beiden Spannhülsen 40 ohne das Gehäuse des Halters 3 gezeigt. Der Schieber 20 umgreift mit den Armen 22 die Spannhülsen 40 U-förmig, wobei eine Fixierung der Spannhülsen 40 über das mittige Schwert 21 erfolgt, das in eine nutförmige Aufnahme 41 der Spannhülsen 40 eingefügt wird. Mit einem einzigen Schieber 20 kann somit die Position der beiden Spannhülsen 40 fixiert werden.

In den Figuren 11A bis 11D ist gezeigt, dass das Schwert 21 beim Einfügen in die Aufnahme 41 durch Einführschrägen 45 an Spitzen geführt wird, so dass unabhängig von der Position der Spannhülse 40 relativ zu dem Schwert 21 eine Bewegung in eine der Aufnahmen 41 erfolgt. Das Schwert 21 kann dann zwischen zwei Rippen 42 in die Aufnahme 41 eingefügt werden, die zwischen zwei benachbarten Spitzen angeordnet ist. Die Spannhülsen 40 können dabei in der Montageposition unabhängig voneinander bewegt werden, so dass nach dem Einstellen der Spannung des Seilzuges 4 der Schieber 20 in die fixierte Position bewegt wird, um die beiden Spannhülsen an dem Halter 3 zu fixieren. Bei der Montage muss nicht genau darauf geachtet werden, dass das Schwert 21 in eine Aufnahme 41 eingeführt wird, sondern durch die Einführschrägen 45 fängt es sich selber in der entsprechenden Aufnahme 41.

In Figur 12 ist ein Halter 3 in der fixierten Position gezeigt, in der der Schieber 20 eingeschoben ist, um die Spannhülsen 40 in den Hülsen 35 und 36 zu fixieren. In Figur 13A wurde ein Teil des Gehäuses des Halters 3 weggelassen, und es ist erkennbar, dass der Schieber 20 die Spannhülsen 40 in den Hülsen 35 und 36 gegen eine Bewegung in Längsrichtung des Seilzuges 4 sichert. Ferner ist erkennbar, dass an dem Halter 3 eine Umlenkrolle 37 drehbar gelagert ist, um den Seilzug 4 um etwa 90° umzulenken. Dabei sind innerhalb des Halters 3 zwei Umlenkrollen 37 drehbar gelagert, die jeweils einen Abschnitt des Seilzuges 4 umlenken. Die Umlenkrollen 37 können dabei um eine Achse drehbar sein, die an dem Halter 3 vorgesehen ist.

In Figur 14 ist ein modifiziertes Ausführungsbeispiel eines Halters 3' gezeigt, der an einer Mittelschiene 8 einer Auszugsführung 1 montiert wird. Der Halter 3' umfasst einen Montageabschnitt zur Fixierung an Haken 80 und 81 an der Mittelschiene 8, der U-förmige Aufnahmen 132 aufweist, in die jeweils ein Haken 80 oder 81 einfügbar ist. Im Übrigen ist der Halter 3' wie bei dem vorangegangenen Ausführungsbeispiel ausgebildet und umfasst einen Schieber 20 zur Einstellung der Seilspannung.

Wie in den Figuren 15A und 15B gezeigt ist, wird der Halter 3' auf die beiden Haken 80 und 81 der Mittelschiene 8 aufgeschoben, so dass der Haken 80 in die U-förmige Aufnahme 132 eingreift und einen Bodenabschnitt 130 zwischen dem Haken 80 und der Mittelschiene 8 sichert. Auf ähnliche Weise greift der Haken 81 in eine U-förmige Aufnahme 133 ein, so dass der Halter 3' über die beiden Haken 80 und 81 an der Mittelschiene 8 fixiert ist.

In Figur 16A ist jeweils eine Auszugsführung 1 gezeigt, die eine Mittelschiene 8 mit jeweils einer vorderen Öffnung 33 und einer hinteren Öffnung 34. Die Öffnungen 33, 34 sind jeweils an verschiedenen Stellen an der Mittelschiene 8 angeordnet. Dadurch kann die Einrichtung 2 an unterschiedlichen Positionen an der Mittelschiene 8 der Auszugsführung fixiert werden, wodurch eine individuelle Anpassung an die Tiefe der Schubelemente und/oder an die vorhandene Tiefe im Einbauraum, insbesondere im Haushaltsgerät oder im Möbelkorpus vorgenommen werden kann. In Figur 16B ist analog jeweils eine Auszugsführung 1 mit einem vorderen Haken 80 und einem hinteren Haken 81, wobei die Haken 80, 81 an unterschiedlichen Positionen an der Mittelschiene 8 angeordnet sind. Die Positionen der Öffnungen 33, 34 bzw. der Haken 80, 81 an der Mittelschien 8 ist rein beispielhaft und kann variieren. Es ist auch möglich gleich an einer Mittelschiene 8 mehrere Öffnungen 33, 34 bzw. Haken 80, 81 vorzusehen, die bei der Montage dann nur teilweise belegt werden.

### Bezugszeichenliste

- 1: Auszugsführung
- 2: Einrichtung
- 3, 3': Halter
- 4: Seilzug
- 5: Kopplungselement
- 6: Umhüllung
- 7: Führungsschiene
- 8: Mittelschiene
- 9: Laufschiene
- 10: Montagewinkel
- 11: Umlenkrolle
- 12: Mitnehmer
- 13: Haltesteg
- 14: Aufnahmesteg
- 15: Aufnahme
- 16: Seitenwand
- 17: Seitenwand
- 18: Lagerabschnitt
- 20: Schieber
- 21: Schwert
- 22: Arm
- 23: Rastaussparung
- 24: Anschlag
- 30: Anlagesteg
- 31: Haken
- 32: Haken
- 33: Öffnung
- 34: Öffnung
- 35: Hülse
- 36: Hülse
- 37: Umlenkrolle
- 38: Rastvorsprung
- 40: Spannhülse
- 41: Aufnahme
- 42: Rippe
- 43: Arm
- 44: Anschlag
- 45: Einführschräge
- 50: Hülse
- 51: Rastelement
- 52: Montageabschnitt
- 53: Nut
- 60: Endstück
- 61: Feder
- 80: Haken
- 81: Haken
- 130: Bodenabschnitt
- 132: Aufnahme
- 133: Aufnahme

## Patentansprüche

1. Verfahren zur Montage eines Schubelementes, mit den folgenden Schritten:
- Festlegen einer ersten Auszugsführung (1) an einer ersten Seitenwand und Festlegen einer zweiten Auszugsführung (1) an einer zweiten Seitenwand, die zur ersten Seitenwand gegenüberliegt;
- Montage einer Einrichtung (2) zur Synchronisierung der Bewegung der verfahrbaren Schienen (8, 9) der beiden Auszugsführungen (1), wobei an jeder Auszugsführung (1) ein Halter (3) mit mindestens einem Umlenkelement aufgesteckt oder aufgerastet wird;
o wobei ein Anlagesteg (30) eines Gehäuses des Halters (3) mit zwei hervorstehenden Haken (31, 32) an Öffnungen (33, 34) einer Mittelschiene (8) der ersten oder zweiten Auszugsführung (1) positioniert werden, wobei zunächst der hintere Haken (32) in die erste Öffnung (34) und dann der vordere Haken (31) in die zweite Öffnung (33) eingefügt wird und die Haken (31, 32) als Rasthaken ausgebildet sind und ein Einschwenken und Verrasten des Halters (3) an der Mittelschiene (8) ohne Werkzeuge ermöglichen,
∘ oder
∘ der Halter (3') einen Montageabschnitt zur Fixierung an Haken (80, 81) an einer Mittelschiene (8) der ersten oder zweiten Auszugsführung (1) umfasst, der U-förmige Aufnahmen (132) aufweist, in die jeweils ein Haken (80, 81) eingefügt wird,
- Umlegen eines Seilzuges (4) um eine an der Auszugsführung (1) vorgesehene Umlenkrolle (11);
- Ankoppeln zumindest einer Schiene (7, 8, 9) jeder Auszugsführung (1) über eine Verbindungseinrichtung (12) mit dem Seilzug (4), und
- Einstellen der Spannung des Seilzuges (4) über eine Einrichtung zur Einstellung der Seilspannung.

2. Verfahren nach Anspruch 1, **dadurch gekennzeichnet, dass** an mindestens einem Halter (3) mit dem mindestens einen Umlenkelement ein Schieber (20) vorgesehen ist und zum Spannen des Seilzuges (4) der Schieber (20) von einer Montageposition in eine fixierte Position bewegt wird, um den Seilzug (4) mit einer bestimmten Spannung zu beaufschlagen.

3. Verfahren nach Anspruch 2, **dadurch gekennzeichnet, dass** mit dem Schieber (20) zwei mit mehreren Aufnahmen (41) versehene Spannhülsen (40) in unterschiedlichen Positionen relativ zu einem Gehäuse des Halters (3) fixierbar sind.

4. Verfahren nach Anspruch 2 oder 3, **dadurch gekennzeichnet, dass** der Schieber (20) und/oder die Aufnahmen (41) eine Einführschräge (45) zum Erleichtern des Einschiebens des Schiebers (20) in die Aufnahmen (41) umfassen.

5. Verfahren nach einem der vorhergehenden Ansprüche, **dadurch gekennzeichnet, dass** die Verbindungseinrichtung (12) einen an einer stationären Führungsschiene (7) und einen an einer verfahrbaren Laufschiene (9) fixierten Halter aufweist, in die jeweils ein mit zwei Abschnitten des Seilzuges (4) verbundenes Koppelelement (50) eingefügt wird.

6. Bausatz zur verschiebbaren Lagerung eines Schubelementes, mit einer ersten und einer zweiten Auszugsführung (1), die an gegenüberliegenden Seitenwänden montierbar sind, und einer vormontierten Einrichtung (2) zur Synchronisierung der Bewegung der verfahrbaren Schienen (8, 9) der beiden Auszugsführungen (1), mit einem Seilzug (4), wobei die Einrichtung (2) zur Synchronisierung der Bewegung der verfahrbaren Schienen (8, 9) werkzeugfrei an den beiden Auszugsführungen (1) montierbar ist, wobei die Einrichtung (2) zur Synchronisierung zwei Halter (3) mit Umlenkelementen umfasst und jeweils ein Halter (3) an einer Schiene (8) in einem rückwärtigen Bereich verrastbar oder aufsteckbar ist, **dadurch gekennzeichnet, dass** ein Anlagesteg (30) eines Gehäuses des Halters (3) mit zwei hervorstehenden Haken (31, 32) an Öffnungen (33, 34) einer Mittelschiene (8) der ersten oder zweiten Auszugsführung (1) eingefügbar sind und wobei die Haken (31, 32) als Rasthaken ausgebildet sind und ein Einschwenken und Verrasten des Halters (3) an der Mittelschiene (8) ohne Werkzeuge ermöglichen,
oder
der Halter (3') einen Montageabschnitt zur Fixierung an Haken (80, 81) an einer Mittelschiene (8) der ersten oder zweiten Auszugsführung (1) umfasst, der U-förmige Aufnahmen (132) aufweist, in die jeweils ein Haken (80, 81) eingefügbar ist.

7. Bausatz nach Anspruch 6, **dadurch gekennzeichnet, dass** die Einrichtung (2) zur Synchronisierung eine Einrichtung zum Einstellen der Seilspannung mit einem Schieber (20) und einer Spannhülse (40) aufweist, und der Schieber (20) in eine Aufnahme (41) an der Spannhülse (40) einschiebbar ist, um die Spannhülse (40) an einem Gehäuse in der gewünschten Position zu fixieren.

8. Bausatz nach Anspruch 7, **dadurch gekennzeichnet, dass** der Schieber (20) gleichzeitig zwei Spannhülsen (40) an dem Gehäuse fixiert.

9. Bausatz nach einem der Ansprüche 6 bis 8, **dadurch gekennzeichnet, dass** der Schieber (20) unverlierbar an dem Halter (3) vormontiert ist und nur zwischen einer Montageposition mit verschiebbarer Spannhülse (40) und einer fixierten Position mit festgelegter Spannhülse (40) bewegbar ist.

10. Bausatz nach einem der Ansprüche 6 bis 9, **dadurch gekennzeichnet, dass** eine Verbindungseinrichtung (12) an mindestens einer Schiene (7, 9) vorgesehen ist, an der ein Kopplungselement (5) einsteckbar oder verrastbar ist, das zwei Enden des Seilzuges (4) miteinander verbindet.

11. Bausatz nach einem der Ansprüche 6 bis 10, **dadurch gekennzeichnet, dass** an einer Spannhülse (40) ein Anschlag (44) ausgebildet ist, um die Spannhülse (40) unverlierbar an dem Halter (3) mit dem Umlenkelement zu sichern.

12. Möbel mit einem Bausatz gemäß einem der Ansprüche 6 bis 11 und mit mindestens einem Schubelement, das mittels des nach einem der Ansprüche 6 bis 11 gestalteten Bausatzes in seiner Bewegung sychronisiert ist.

13. Haushaltsgerät mit einem Bausatz gemäß einem der Ansprüche 6 bis 11 und mit mindestens einem Schubelement, das mittels des nach einem der Ansprüche 6 bis 11 gestalteten Bausatzes in seiner Bewegung sychronisiert ist.

## Claims

1. A method for installing a drawer element, having the following steps:
- fixing a first pullout guide (1) on a first side wall and fixing a second pullout guide (1) on a second side wall, which is opposite to the first side wall;
- installing a device (2) for synchronizing the movement of the movable rails (8, 9) of the two pullout guides (1), wherein a holder (3) having at least one deflection element is plugged or latched onto each pullout guide (1);
∘ wherein an abutment web (30) of a housing of the holder (3) is positioned with two protruding hooks (31, 32) at openings (33, 34) of a middle rail (8) of the first or second pullout guide (1), wherein first the rear hook (32) is inserted into the first opening (34) and then the front hook (31) is inserted into the second opening (33), and whereby the hooks (31, 32) are formed as latching hooks enabling a the holder (3) to be pivoted and locked to the middle rail (8) without the use of tools,
∘ or
∘ the holder (3') comprises a mounting section for fixing to hooks (80, 81) at a middle rail (8) of the first or second pullout guide (1), said mounting section comprising U-shaped receptacles (132) into each of which a hook (80, 81) is inserted;
- laying a cable pull (4) around a deflection roller (11) provided on the pullout guide (1);
- coupling at least one rail (7, 8, 9) of each pullout guide (1) via a connecting device (12) to the pullout guide (4), and
- setting the tension of the cable pull (4) via a device for setting the cable tension.

2. The method according to Claim 1, **characterized in that** a slide (20) is provided on at least one holder (3) having the at least one deflection element and the slide (20) is moved from an installation position into a fixed position to tension the cable pull (4), in order to apply a specific tension to the cable pull (4).

3. The method according to Claim 2, **characterized in that** two tensioning sleeves (40) provided with multiple receptacles (41) are fixable in different positions in relation to a housing of the holder (3) using the slide (20).

4. The method according to Claim 2 or 3, **characterized in that** the slide (20) and/or the receptacles (41) comprise an insertion bevel (45) for facilitating the pushing of the slide (20) into the receptacles (41).

5. The method according to any one of the preceding claims, **characterized in that** the connecting device (12) has a holder fixed on a stationary guide rail (7) and on a movable slide rail (9), in which a coupling element (50) connected to two sections of the cable pull (4) is inserted in each case.

6. A construction kit for the displaceable mounting of a drawer element, having a first and a second pullout guide (1), which are installable on opposing side walls, and a preinstalled device (2) for synchronizing the movements of the movable rails (8, 9) of the two pullout guides (1), having a cable pull (4), whereby the device (2) for synchronizing the movement of the movable rails (8, 9) is installable without tools on the two pullout guides (1), whereby the device (2) for synchronizing comprises two holders (3) having deflection elements and one holder (3) can be latched or plugged on each rail (8) in a rear region **characterized in that** an abutment web (30) of a housing of the holder (3) having two protruding hooks (31, 32) which are insertable at openings (33, 34) of a middle rail (8) of the first or second pullout guide (1), wherein the hooks (31, 32) are formed as latching hooks enabling a the holder (3) to be pivoted and locked to the middle rail (8) without the use of tools,
or
the holder (3') comprises a mounting section for fixing to hooks (80, 81) at a middle rail (8) of the first or second pullout guide (1), said mounting section comprising U-shaped receptacles (132) into each of which a hook (80, 81) is insertable.

7. The construction kit according to Claim 6, **characterized in that** the device (2) for synchronizing has a device for setting the cable tension having a slide (20) and a tensioning sleeve (40), which can be pushed into a receptacle (41) on the tensioning sleeve (40), in order to fix the tensioning sleeve (40) on a housing in the desired position.

8. The construction kit according to Claim 7, **characterized in that** the slide (20) fixes two tensioning sleeves (40) on the housing simultaneously.

9. The construction kit according to any one of Claims 6 to 8, **characterized in that** the slide (20) is preinstalled captively on the holder (3) and is only movable between an installation position having displaceable tensioning sleeve (40) and a fixed position having fixed tensioning sleeve (40).

10. The construction kit according to any one of Claims 6 to 9, **characterized in that** a connecting device (12) is provided on at least one rail (7, 9), on which a coupling element (5), which connects two ends of the cable pull (4) to one another, can be plugged or latched.

11. The construction kit according to any one of Claims 6 to 10, **characterized in that** a stop (44) is formed on a tensioning sleeve (40), in order to secure the tensioning sleeve (40) captively on the holder (3) having the deflection element.

12. A piece of furniture having a construction kit according to one any one of Claims 6 to 11 and at least one drawer element, which is synchronized in its movement by means of the construction kit designed according to any one of Claims 6 to 11.

13. A household appliance having a construction kit according to any one of Claims 6 to 11 and at least one drawer element, which is synchronized in its movement by means of the construction kit designed according to any one of Claims 6 to 11.

## Revendications

1. Procédé de montage d'un tiroir comprenant les étapes suivantes consistant à :
- fixer un premier guide d'extraction (1) sur une première paroi latérale et fixer un second guide d'extraction (1) sur une seconde paroi latérale opposée à la première paroi latérale,
- monter une installation (2) de synchronisation du mouvement des rails mobiles (8, 9) des deux guides d'extraction (1), chaque guide d'extraction (1) comportant un support (3) sur lequel est emmanché ou encliqueté au moins un élément de renvoi,
* positionner une patte (30) d'un boîtier du support (3) avec deux crochets (31, 32) en saillie contre les ouvertures (33, 34) d'un rail médian (8) du premier ou du second guide d'extraction (1), selon lequel on introduit tout d'abord le crochet arrière (32) dans la première ouverture (34) puis le crochet avant (31) dans la seconde ouverture (33), les crochets (31, 32) étant réalisés sous la forme de crochets d'enclipsage, permettant le basculement et l'accrochage du crochet (3) au rail médian (8) sans nécessiter d'outil,
*ou
*le support (3') comprend un segment de montage pour la fixation au crochet (80, 81) sur un axe médian (8) du premier ou du second guide d'extraction (1) comportant des évidements en forme de U (132) dans lesquels on introduit un crochet respectif (80, 81),
- placer un câble de traction (4) autour d'un galet de renvoi (11) prévu sur le guide d'extraction (1),
- coupler au moins un rail (7, 8, 9) de chaque guide d'extraction (1) sur l'installation de liaison (12) avec le câble (4) et,
- régler la tension du câble de traction (4) par une installation de réglage de tension.

2. Procédé selon la revendication 1,
**caractérisé en ce qu'**
au moins un support (3) comporte un coulisseau (20) prévu avec au moins un élément de renvoi et pour serrer le câble de traction (4) on déplace le coulisseau (20) à partir d'une position de montage dans une position de fixation, pour soumettre le câble (4) à une tension déterminée.

3. Procédé selon la revendication 2,
**caractérisé en ce qu'**
avec le coulisseau (20) on fixe deux manchons de serrage (40) munis de plusieurs logements (41) dans des positions différentes par rapport au boîtier du support (3).

4. Procédé selon la revendication 1 ou 3,
**caractérisé en ce que**
le coulisseau (20) et/ou les logements (41) ont une rampe d'entrée (45) pour faciliter l'engagement du tiroir (20) dans les logements (41).

5. Procédé selon l'une des revendications précédentes,
**caractérisé en ce que**
l'installation de liaison (12) comporte un support fixé à un rail de guidage stationnaire (7) et à un rail de guidage mobile (9), dans lesquels on engage chaque fois un élément de couplage (50) relié à deux segments du câble de traction (4).

6. Composant pour le montage coulissant d'un tiroir comprenant un premier et un second guides d'extraction (1) qui se montent sur des parois latérales opposées et une installation préassemblée (2) pour synchroniser le mouvement des rails coulissants (8, 9) des deux guides d'extraction (1) avec un câble (4), l'installation (2) pour synchroniser le mouvement des rails coulissants (8, 9), se montant sans outil sur les deux guides d'extraction (1), l'installation (2) pour la synchronisation comportant deux supports (3) avec des éléments de renvoi et chaque support (3) s'accroche ou s'emmanche sur un rail (8) dans une zone arrière, composant **caractérisé en ce que**
une patte d'appui (30) du boîtier du support (3) avec deux crochets en relief (31, 32) peuvent s'engager dans des ouvertures (33, 34) d'un rail médian (8) selon le premier ou le second mode de réalisation (1) et les crochets (31, 32) sont réalisés comme des crochets d'enclipsage permettant le basculement rentrant et l'accrochage du support (3) au rail médian (8) sans nécessiter d'outil,
ou
le support (3') comprend un segment de montage pour sa fixation aux crochets (80, 81) à un rail médian (8) du premier et du second mode de réalisation (1), les logements en forme de U (132) recevant chacun un crochet (80, 81).

7. Composant selon la revendication 6,
**caractérisé en ce que**
l'installation (2) de synchronisation comprend une installation pour régler la tension du câble avec un coulisseau (20) et un manchon de tension (40), et le coulisseau (20) peut s'engager dans un logement (41) du manchon de serrage (40) et fixe le manchon de serrage (40) au boîtier dans la position souhaitée.

8. Composant selon la revendication 7,
**caractérisé en ce que**
le coulisseau (20) fixe simultanément deux manchons de serrage (40) au boîtier.

9. Composant selon l'une des revendications 6 à 8,
**caractérisé en ce que**
le coulisseau (20) préassemblé de manière imperdable au support (3) est mobile seulement entre une position de montage avec un manchon de serrage (40) coulissant et une position fixée avec un manchon de serrage (40) fixé.

10. Composant selon l'une des revendications 6 à 9,
**caractérisé en ce qu'**il comporte
une installation de liaison (12) sur au moins un rail (7, 9) dans laquelle peut s'enficher ou s'accrocher un élément de couplage (5) reliant les deux extrémités du câble de traction (4).

11. Composant selon l'une des revendications 6 à 10,
**caractérisé en ce qu'**
un manchon de serrage (40) comporte une butée (44) pour fixer le manchon de serrage (40) de manière imperdable au support (3) avec l'élément de renvoi.

12. Meuble comportant un composant selon l'une des revendications 6 à 11 et au moins un tiroir synchronisé dans son mouvement à l'aide d'un composant selon l'une des revendications 6 à 11.

13. Equipement domestique comportant un composant selon l'une des revendications 6 à 11 et au moins un tiroir synchronisé dans son mouvement avec le composant selon l'une des revendications 6 à 11.
